# EUROPÄISCHE PATENTSCHRIFT

(11) **EP 0 292 581 B1**
(45) Veröffentlichungstag und Bekanntmachung des Hinweises auf die Patenterteilung: **14.11.1990**
(21) Anmeldenummer: 87107526.3
(22) Anmeldetag: 23.05.1987
(51) Int. Cl.: B27N 3/14

(54) **Verfahren zum Streuen eines Spänevlieses**
Fibre felt strewing method
Méthode pour répandre une nappe de copeaux

(43) Veröffentlichungstag der Anmeldung: 30.11.1988
(73) Patentinhaber: CARL SCHENCK AG, D-64273 Darmstadt (DE)
(72) Erfinder: Henschel, Walter, D-6111 Otzberg (DE); Riesner, Manfred, D-6101 Rossdorf 1 (DE); Kunstmann, Uwe, Dr., D-6101 Rossdorf 1 (DE)
(74) Vertreter: Dallhammer, Herbert, Dipl.-Ing.

(56) Entgegenhaltungen:
- EP-A- 0 069 162
- EP-A- 0 230 483
- DE-A- 2 024 490
- DE-A- 2 942 163
- FR-A- 984 650
- FR-A- 2 285 239
- US-A- 2 943 365

## Beschreibung

Die Erfindung hat zum Inhalt ein Verfahren zum Steuern einer Querverteilung für ein Spänevlies bei dem ausgehend von einem Spänevorrat ein Späne-Luft-Gemisch als Spänestrom gebildet wird, der in Vliesbreite auf einer unter dem Spänevorrat vorbeibewegten Unterlage abgelegt wird.

Durch die europäische Patentanmeldung EP-A 69 162 ist ein Verfahren zur Beeinflussung der Dichteverteilung eines zu streuenden Spänevlieses und eine Vorrichtung hierzu bekannt geworden, die sich dadurch auszeichnet, daß mindestens aus einem Teilstrom über einen Teil seiner Breite entsprechend einer vorgegebenen Dichteverteilung eine sich hieraus ergebenden Teilmenge entnommen wird. Durch die Wegnahme einer Teilmenge aus einem kontinuierlich über die Breite sich erstreckenden Teilstroms wird zwar am Ort der Entnahme eine gewünschte Dichteverteilung erreicht, es wird jedoch eine weitere Vermischung durch nichtbeeinflußte Teilströme stattfinden, wodurch nur schwierig das gewünschte Ergebnis einer gleichförmigen, vorgegebenen Dichteverteilung im abgelegten Vlies erreicht wird.

Durch die europäische Patentschrift 0 109 456 ist ein Verfahren und eine Vorrichtung zum Vergleichmäßigen der Dichteverteilung in einer Kunstholzplatte bekannt geworden, bei der in Abhängigkeit der über einen Austragsquerschnitt gemessenen Gewichtsverteilung des aus einem Vorrat ausgetragenen Schüttguts ein Abscheidebefehl für die in entsprechenden Teilquerschnitten vorhandenen, von einer vorgegebenen Solldichteverteilung abweichende Gewichtsmenge des Schüttguts für deren Abscheidung gebildet wird. Bei einem derartigen, Verfahren wird ebenfalls von einem Vorrat ausgegangen, der über die gesamte spätere Schüttbreite über Entnahmevorrichtungen ausgetragen wird, so daß Dichteschwankungen, die im Vorrat über die gesamte Breite vorhanden sind, ebenfalls Einfluß nehmen auf die abzunehmende Menge. Auch wenn hier bereits die abzunehmende Menge entsprechend dem erwarteten Profil, welches sich auf der Vliesunterlage aufbauen soll, gesteuert wird, ist es zufolge der zwangsläufig vorkommenden Ungleichförmigkeiten innerhalb des Vorrats nicht auszuschließen, daß vor der Ablage als Vlies eine neue Ungleichförmigkeit im Ablegeprofil der Späne auftritt. Zufolge der über die gesamte Breite des späteren Profils reichenden Austragsorganen für den gespeicherten Vorrat sind beim Stand der Technik Fehler nicht zu vermeiden.

Die EP-A 230 483, deren Anmeldetag vor der Hinterlegung der obigen Anmeldung liegt, und dies am 05.08.1987 im Patentblatt veröffentlicht wurde, offenbart ein Verfahren zum Steuern einer Querverteilung für ein Spänevlies, bei dem ausgehend von einem Spänestrom gebildet wird, der in Vliesbreite auf einer unter dem Spänevorrat vorbeibewegten Unterlage abgelegt wird, bei dem der Spänestrom in zwei Teilströme aufgeteilt wird, wobei die Stromrichtung des anddren Teilstroms entgegengesetzt dazu verläuft, und bei dem dem KTeilstrom an einer Vielzahl von über die Vliesbreite verteilten Entnahmestellen, die in einem Bereich seitlich und am unteren Ende eines Stranges von Übergabewalzen angeordnet sind, Teilmengen nach Maßgabe einer über die Vliesbreite gleichmäßige bzw. vorgegebenen Vlieshöhenverteilung entnommen werden können.

Der vorliegenden Erfindung liegt ebenfalls die Aufgabe zugrunde, Fehler, die durch Austragsorgane in der Quenrerteilung des Spänevlieses verursacht werden, auszuschalten sowie eine Kontrolle und Steuerung der Querverteilung durchzuführen. Gegenüber der Lösung nach der EP-A 230 483 unterscheidet sich die Lösung der Aufgabe gemäß vorliegender Anmeldung durch folgende Verfahrensmerkmale: der Spänestrom wird zunächst in zwei Teilströme aufgeteilt, bei dem jeder Teilstrom anschließend mittels kaskadenförmig und schräg zur quer zur Vliesrichtung verlaufenden Vertikalebene angeordneten aus Stäben bestehenden Rechen in weitere sich erneut vermischende Teilströme aufgeteilt wird, und bei dem an einem weiteren Teilstrom am unteren Ende einer Kaskade Teilmengen entnommen werden. Diese Aufgabe wird mit den kennzeichnenden Merkmalen des Anspruchs I gelöst. Durch Aufteilen des vom Vorrat über die gesamte Streubreite entnommenen Streumaterials und durch Richtungsänderungen der einzelnen Partikel werden die, durch die Entnahmeeinrichtungen verursachten Fehler beseitigt. Es erfolgt eine quasi gleichförmige Ausrichtung von ungleich in eine Kaskade einfallenden Späneteilchen. Damit kann über die vorgegebene Vliesverteilungskurve bei Ablage des Vlieses eine richtige Entnahme aus dem gleichförmigen Späneschleier vorgenommen werden.

Durch die deutsche Offenlegungsschrift 2 942 163 ist ein Verfahren und eine Vorrichtung zum Aufteilen eines Förderstromes bekannt geworden, das sich dadurch auszeichnet, daß der Förderstrom kontinuierlich einem Stromteiler zugeführt wird und das stetige Teilströme entlang dem Stromteiler und mehrere stetig durch den Stromteiler gefördert werden. Mit einem derartigen Verfahren und einer Vorrichtung zur Durchführung des Verfahrens werden diesem Stromteiler zugeführte Spänemengen zwar exakt aufgeteilt, es werden jedoch auch hierdurch die im Streugut vorhandenen Verteilfehler über eine Verteilschurre weitergegeben. Die der Erfindung zugrundeliegende Aufgabe wird ausgehend von dem so bekannt gewordenen Stand der Technik durch die kennzeichnenden Merkmale des Anspruchs 2 gelöst. Durch Anordnung von sich nicht durchdringenden Rechenpaaren in Kaskaden wird ein Auflösen des ungleichförmigen Spänestroms erreicht, da jedes Teilchen des Spänestroms in seiner Strömungsrichtung mindestens einmal abgelenkt wird und somit zu einer gleichmäßigen Vermischung mit den anderen Teilchen geführt wird. Weiterhin ist im Bereich der letzten Kaskade eine mit verschließbaren Öffnungen versehene Aufnahmevorrichtung vorgesehen; ein von einer Lichtquelle ausgesandter Lichtstrahl trifft das Spänevlies über dessen Breite quer zur Fortschrittsrichtung; eine Videokamera nimmt diesen Lichtstrahl auf und gibt diese Information an einen Rechner weiter, in dem Steuerinformationen für die Aufnahmevorrichtung abgeleitet werden. Eine derartige Vorrichtung erzeugt ein über die Breite gesehen völlig gleichmässiges Spänevlies auf einer Unterlage. Hierbei wird angenommen, daß bei gleicher Schütthöhe auch die Schüttdichte bei Verwendung gleichförmigen Materials konstant ist. Soll nun eine vorgegebene Schütthöhe, die vergleichbar mit einer vorgegebenen Schüttdichte ist, erzeugt und kontrolliert werden, so wird dies ebenfalls durch die kennzeichnenden Merkmale des Anspruchs 2 erreicht.

Wie in Anspruch 3 unter Schutz gestellt, ist in der Aufnahmevorrichtung eine Fördervorrichtung vorgesehen. Hierdurch ist es erfindungsgemäß zum einen möglich, die in der Aufnahmevorrichtung vorhandene Teilmenge zurückzutransportieren oder erfindungsgemäß gleichmäßig über die Streubreite zu verteilen und durch Anordnung eines Wehres, welches über die gesamte Vliesbreite sich erstreckt, ein gleichmäßiges Auftragen einer Vliesschicht entweder unterhalb des aufzubauenden Vlieses oder auf das aufgebaute Vlies aufzulegen.

Wird das so gewonnene Vlies zusammen mit zusätzlichen Deckschichten versehen, wird gemäß Anspruch 4 erfindungsgemäß mindestens eine Streuwalze zusätzlich unter der letzten Kaskade vorgesehen. Hierdurch wird erreicht, daß im Übergangsbereich zu den Deckschichten eine leicht Separierung der Späne erfolgt. Darüberhinaus wird gleichzeitig ein Abbremsen und Flachlegen der Späne unterstützt.

In noch weiterer Ausgestaltung des Erfindungsgegenstandes trägt die Aufnahmevorrichtung durch Stege voneinander getrennte verschließbare Öffnungen, die mit dem mit ihr zusammenwirkenden Rechen gegeneinander quer zur Vliesrichtung verschiebbar sind.

In noch weiterer Ausgestaltung des Erfindungsgegenstandes wird vorgeschlagen, daß die Stege der Aufnahmevorrichtung als Rechen ausgebildet sind.

Eine besonders vorteilhafte Ausgestaltung besteht darin, daß zwei übereinander und über der Aufnahmvorrichtung vorgesehene Rechen quer zur Vliesrichtung gegeneinander verschiebbar sind. Durch diese Anordnung ist in einfachster Form eine Regelung der Öffnungsbreite in die Aufnahmevorrichtung möglich, was zwangsläufig zu einer Regelung der Aufnahmemenge führt.

Zur Kontrolle der vorgegebenen Vlieshöhe wird erfindungsgemäß eine Einrichtung vorgeschlagen, bei der die über einer Plattenlänge entsprechende Vlieslänge aufgenommenen Lichtstriche über die Breite des Vlieses im Rechner gespei chert und anschließend die Plattenoberfläche in einem den Höhenschichten zugeordneten Farbraster auf einem Monitor dargestellt werden. In Ausgestaltung dieses Erfindungsgedankens, insbesondere bei vorgesehener, sich ändernder Vliesoberfläche wird vorgeschlagen, daß nicht ein, sondern mehrere Lichtstriche über die gesamte Vliesbreite ausgesandt werden. Hierdurch wird erreicht, daß bei feststehender Videokamera auch Vlieshöhenänderungen von derselben Kamera aufgenommen werden können.

In der nachfolgenden Beschreibung wird die Erfindung anhand eines Ausführungsbeispiels näher erläutert. Es zeigen:
Fig. I eine Gesamtansicht des Erfindungsgegenstandes mit Kontrolleinrichtung
Fig. 2 die erfindungsgemäße Rechenaufteilvorrichtungen
Fig. 3 eine erfindungsgemäße Ausgestaltung einer Aufnahmevorrichtung und
Fig. 4 verschiebbare Abdeckungen vor den Öffnungen der Aufnahmevorrichtung

Gleiche Gegenstände werden in den einzelnen Figuren mit denselben Bezugszeichen versehen.

In Fig. I wird aus einem nicht dargestellten Spänevorrat über eine Rechenartige Aufteilvorrichtung I zu streuendes Schüttgut 2 für die Herstellung von Spanplatten, Waverboard und OSB-Platten über eine Verteilschurre 3 den in einem Gehäuse 4 befindlichen Rechenpaaren 5, 6, 7 zugeführt. Die Rechenpaare bestehen aus jeweils über die Vliesbreite sich erstreckenden, mit Abständen zueinander angeordneten Stäben gleicher Länge, die bevorzugt mit je einem Ende an Querstäben 8 befestigt sind. Die Querstäbe 8 erstrecken sich ebenfalls über die gesamte Breite des Gehäuses 4, welches der Vliesbreite angepaßt ist.

Die in Fig. I angegebene Anzahl und die Neigung der Rechen stellt lediglich ein Ausführungsbeispiel dar. Es können entsprechend dem zu vergleichmä- ßigenden Gut auch mehrere Kaskaden untereinander vorgesehen werden. Hierbei bildet das Rechenpaar 5 die erste Kaskade, während die Rechenpaare 6 und 7 die zweite Kaskade bilden. Erfindungsgemäß wird die Neigung der Rechenpaare zueinander über die Querstäbe 8 von außerhalb des Gehäuses 4 eingeleitet.

Im Ausführungsbeispiel nach Fig. I sind zwei Streuwalzen 9 unterhalb der letzten Kaskade angeordnet. Diese dienen dazu, das gleichmäßig verteilte Gut in seiner Fallrichtung zu ändern und zu bremsen und/oder eine leichte Separierung des Spangutes zu erreichen, wenn eine Spanplatte oder eine OSB-Platte aus mehreren Spanschichten hergestellt wird und die vorliegende Einrichtung, beispielsweise für die Herstellung der Mittelschicht verwendet wird.

Im Falle der Herstellung einer Spanplatte aus mehreren Schichten können derartige Auflösevorrichtungen, wie sie in Fig. I beschrieben sind, hintereinander angeordnet sein, wobei das erste und dritte Gehäuse, beispielsweise bei der Herstellung von Dreischichtplatten, keine Streuwalzen 9 besitzt, während das zweite Gehäuse an seinem Austritt 10 Streuwalzen 9 besitzt.

In Fig. ist auch an einem Rechen des Rechenpaares 7 eine Aufnahmevorrichtung 11 vorgesehen, durch die zuviel gestreutes Gut aufgenommen wird. Die Funktion dieser Aufnahmevorrichtung wird im Zusammenhang mit Fig. 2 näher erläutert. Die Anordnung der Aufnahmevorrichtung gemäß Fig. I vor dem in Richtung des sich auf einer Unterlage aufbauenden Vlieses am wetesten stromabliegenden Rechens stellt nur ein Ausführungsbeispiel dar. Die Aufnahmevorrichtung II kann genauso hinter dem in Richtung des sich auf einer Unterlage aufbauenden Vlieses (Vliesrichtung) am weitesten stromaufliegenden Rechen, in diesem Fall dem linken Rechen des Rechenpaares 8, befinden.

Unter dem sich über die gesamte Streubreite erstreckenden Gehäuse 4 ist eine Vliesaufnahmevorrichtung 12 dargestellt. Dabei kann die Vliesaufnahmevorrichtung 12 aus einem über die Breite des Spänevlieses sich erstreckenden Förderband handeln oder um sich überlappende flexible oder starre Unterlagen oder einer Kombination derartiger Vliesträger. Die Vliesaufnahmevorrichtung 12 bewegt sich in Richtung eines Pfeiles 13, so daß am linken Ende des Gehäuses 4 die endgültige Vlieshöhe 14 für das unter diesem Gehäuse entstandene Vlies erreicht ist.

Ein Lichtstrahl 15, der ebenfalls über die gesamte Breite des Vlieses 16 auf die Vliesoberfläche projiziert wird, erzeugt in einer Videokamera 17 ein Bild über die Vlieshöhe 14. Dieses so erzeugte Bild wird einem Rechner 18 zugeführt. Stimmt die über die Vliesbreite aufgenommene Vlieshöhe 14 mit einer vorgegebenen Vlieshöhe überein, wird kein Steuerbefehl 19 an einen Verstellmechanismus 20 (vgl. Fig. 3) in der Aufnahmevorrichtung II weitergegeben. Durch einen an den Rechner 18 angeschlossenen ersten Monitor 21 wird der Verlauf der Vlieshöhe über die Breite eines gestreuten Vlieses dargestellt und auf einem zweiten Monitor 22 werden hieraus die Höhenschichten in einem Raster über die Länge einer fertigen Spanplatte abgebildet.

Wird anstelle eines Lichtstrahls 15 erfindungsgemäß eine Vielzahl von Lichtstrahlen 15 von einer feststehenden Lichtquelle 23 ausgesandt bzw. auf die Vliesoberfläche projiziert, so können bei feststehender Videokamera 17 Vliesoberflächen aufgenommen werden, die sich in ihrer Höhe wesentlich voneinander unterscheiden, ohne daß dadurch die Streugenauigkeit vermindert wird.

Das in das Gehäuse 4 gemäß Fig. 2 über eine rechenartige Aufteilvorrichtung I einfallende Schüttgut 2 wird über die Verteilschurre 3 aufgeteilt. Hierbei werden die Fehler des Teils des nicht umgelenkten Schüttguts 2 bis zum Ende der Verteilschurre vorhanden bleiben. Trifft nun ein so mit Fehlern versehener Teilstrom 25 auf das Rechenpaar 5 auf, so wird dieser durch den rechten Rechen des Rechenpaares 5 in einen weiteren Teilstrom 26 und den bisherigen Teilstrom 25 aufgelöst. Der weitere Teilstrom 26 teilt sich am linken Rechen des Rechenpaares 7 noch einmal auf, so daß hierdurch evtl. an der Verteilschurre 3 vorhandene Ungleichförmigkeiten ausgeglichen sind. Der Teilstrom 25, der noch Verteilfehler von der Verteilschurre 3 besitzen könnte, wird in den Bereich der Aufnahmevorrichtung II, die ebenfalls über die gesamte spätere Vliesbreite sich erstreckt, kommen. Nachdem die Aufnahmevorrichtung mit dem rechten Teil des Rechenpaares 7 im Ausführungsbeispiel gemäß Fig. 2 zusammenarbeitet, erfolgt auch hier eine Aufteilung des Teilstroms 25. Hierdurch ist der über die Verteilschurre 3 ankommende Verteilfehler bereits so gering geworden, daß dieser Fehler als praktisch ausgeglichen angesehen werden kann. Wird jedoch eine höhere Genauigkeit verlangt, so ist es jederzeit möglich, in Abhängigkeit der verlangten Genauigkeit noch weitere Kaskadenstufen hinzuzufügen.

Entsprechend den Steuerbefehlen 19 werden Öffnungen 27 der Aufnahmevorrichtung entsprechend einem Doppelpfeil 28 mehr oder weniger geöffnet, so daß die zuviel auf tretende Menge von dem nicht dargestellten Vorrat abgegebenes Schüttgut in die Aufnahmevorrichtung II einfließen kann.

In der Aufnahmevorrichtung II ist eine Verteilschnecke 29 vorgesehen, durch die das einfallende Gut abtransportiert werden kann. Anstelle des Rücktransportes des zuviel ausgegebenen Schüttguts in den Vorrat kann wie in Fig. 3 näher dargestellt eine senkrecht zur Bildebene hin und her bewegte Fördereinrichtung (99) zum Vergleichmäßigen von zuviel geschüttetem Gut 30 innerhalb der Aufnahmevorrichtung dienen. Besitzt die Aufnahmevorrichtung II in ihrem unteren Teil eine Überfallkante 31, so wird hierdurch das zuviel geschüttete Gut 30 austreten und je nach Anordnung der Aufnahmevorrichtung stromab oder stromauf im Bereich der letzten Kaskade als Vliesunterlage oder als Vliesauflage abgelegt.

## Patentansprüche

1. Verfahren zum Steuern einer Querverteilung fur ein Spänevlies, bei dem ausgehend von einem Spänevorrat ein Späne-Luft-Gemisch als Spänestrom gebildet wird, der in Vliesbreite auf einer unter dem Spänevorrat vorbeibewegten Unterlage abgelegt wird,
bei dem der Spänestrom zunächst in zwei Teilströme aufgeteilt wird, wobei die Stromrichtung des einen Teilstroms in Bewegungsrichtung der Unterlage und die Stromrichtung des anderen Teilstroms entgegengesetzt dazu verläuft,
bei dem jeder Teilstrom anschließend mittels kaskadenförmig und schräg zur quer zur Vliesrichtung verlaufenden Vertikalebene angeordneten aus Stäben bestehenden Rechen in weitere sich erneut vermischende Teilströme aufgeteilt wird, und
bei dem von einem weiteren Teilstrom an einer Vielzahl von über die Vliesbreite verteilten Entnahmestellen, die in einem Bereich seitlich und am unteren Ende einer Kaskade angeordnet sind, Teilmengen nach Maßgabe einer über die Vliesbreite gleichmäßigen bzw. vorgegebenen Vlieshöhenverteilung entnommen werden können.

2. Vorrichtung zum Steuern eines Spänevlieses (16) aus einem Vorrat in einer der Vliesbreite entsprechenden Breite auf eine sich unter dem Vorrat hindurchbewegten Unterlage (12) entsprechend einer im Vlies vorgegebenen Vlieshöhenverteilung (14) quer zur Vliesrichtung mit einer zwischen Vorrat und Vliesablage (12) angeordneten rechenartigen Aufteiivorrichtung (1) und einer Verteilschurre (3), dadurch gekennzeichnet, daß unterhalb hinter der Verteilschurre (3) mindestens ein Paar, sich nicht durchdringender Rechen (5) zueinander geneigt angeordnet sind, daß stromab hinter und unter jedem Rechen des Rechenpaares (5) ein weiteres zu einander geneigtes, sich nicht durchdringendes Rechenpaar (6, 7) als nächste Kaskade angeordnet ist, daß im Bereich des Endes der letzten Kaskade hinter oder vor dem in Richtung des sich auf einer Unterlage aufbauenden Vlieses (Vliesrichtung) am weitesten stromauf oder stromab liegenden Rechen eine sich über die Streubreite erstreckende mit verschließbaren Öffnungen versehene ummantelte Aufnahmevorrichtung (11) vorgesehen ist, und, daß ein von einer Lichtquelle (23) ausgehender Lichtstrahl (15) das Spänevlies (16) über dessen Breite quer zur Fortschrittsrichtung (13) trifft, daß eine Videokamera (17) diesen Lichtstrich aufnimmt, und diese Information an einen Rechner (18) weitergibt, im dem Steuerinformationen (19) für die Aufnahmevorrichtung 11 abgeleitet werden.

3. Vorrichtung nach Anspruch 2, dadurch gekennzeichnet, daß im Bereich des Endes der letzten Kaskade hinter oder vor dem in Richtung des sich auf einer Unterlage aufbauenden Vlieses (Vliesrichtung) am weitesten stromauf- oder stromabliegenden Rechen eine, sich über die Streubreite erstreckende, mit verschließbaren Öffnungen versehene, ummantelte Aufnahmevorrichtung (11) vorgesehen ist.

4. Vorrichtung nach Anspruch 2, dadurch gekennzeichnet, daß in der Aufnahmevorrichtung (11) eine Fördervorrichtung (29) vorgesehen ist.

5. Vorrichtung nach Anspruch 2 dadurch gekennzeichnet, daß unter der letzten Kaskade mindestens eine Streuwalze (9) vorgesehen ist.

6. Vorrichtung nach einem der vorhergehenden Ansprüche, dadurch gekennzeichnet, daß die Aufnahmevorrichtung (11) mit durch Stegen voneinander getrennten, verschließbaren Öffnungen versehen ist und daß diese mit dem mit ihr zusammenwirkenden Rechen gegeneinander quer zur Vliesrichtung verschiebbar sind.

7. Vorrichtung nach Anspruch 5, dadurch gekennzeichnet, daß die Stege als Rechen ausgebildet sind.

8. Vorrichtung nach einem der Ansprüche 2, 3, dadurch gekennzeichnet, daß zwei übereinander und über der Aufnahmevorrichtung (11) vorgesehene Rechen quer zur Vliesrichtung gegeneinander verschiebbar sind.

9. Vorrichtung nach einem der vorhergehenden Ansprüche, dadurch gekennzeichnet, daß die über einer Plattenlänge entsprechende Vlieslänge aufgenommenen Lichtstriche über die Breite des Vlieses im Rechner (18) gespeichert und anschließend die Plattenoberfläche in Höhenschichten auf einem Monitor (21 bzw. 22) dargestellt wird.

## Revendications

1. Procédé de commande d'une distribution transversale d'une nappe de copeaux dans lequel on forme, à partir d'une réserve de copeaux, un mélange de copeaux et d'air sous la forme d'un courant de copeaux qui est déposé, dans la largeur de la nappe, sur un support se déplacant sous la réserve de copeaux,
dans lequel le courant de copeaux est tout d'abord partagé en deux courants partiels, un courant partiel s'écoulant dans le sens de déplacement du support et l'autre courant partiel dans le sens opposé,
dans lequel chaque courant partiel est ensuite partagé, au moyen de grilles constituées de barreaux, disposées en cascade et obliquement par rapport au plan vertical perpendiculaire à la direction de la nappe, en d'autres courants partiels se mélangeant à nouveau et
dans lequel on peut prélever, d'un autre courant partiel, en un grand nombre de points de prélèvement répartis sur la largeur de la nappe et qui sont placés dans une région, à côté et à l'extrémité inférieure d'une cascade, des quantités partielles, suivant une distribution en hauteur de la nappe, uniforme ou donnée sur la largeur de celle-ci.

2. Dispositif de commande d'une nappe de copeaux (16) à partir d'une réserve, sur une largeur correspondant à la largeur de la nappe, sur un support (12) se déplaçant sous la réserve, selon une distribution en hauteur de la nappe (14), imposée dans la nappe, perpendiculairement à la direction de la nappe, avec un dispositif de subdivision (1) en râteau, placé entre la réserve est le support de nappe (2) et avec un distributeur (3), caractérisé en ce qu'on place, au-dessous et derrière le distributeur (3), au moins une paire de râteaux (5) ne s'interpénétrant pas, inclinés l'un par rapport à l'autre, en ce qu'en aval et au-dessous de chaque râteau de la paire de rateaux (5), on ce une autre paire de rateaux (6, 7) inclinés l'un par port à l'autre, ne s'interpénétrant pas, pour former la cade suivante, en ce que dans la région de l'extrémité la dernière cascade, on prévoit, derrière ou devant le râteau situé le plus loin en amont ou en aval, dans le sens la nappe se constituant sur un support (sens de la nappe), un dispositif de réception (11) enfermé dans une enveloppe, s'étendant sur la largeur de dispersion et pourvu d'ouvertures pouvant être fermées, et en ce qu'un rayon lumineux (15), partant d'une source de lumière (23), balaye la nappe de copeaux (16), sur sa largeur, perpendiculairement à la direction d'avance (13), en ce qu'une caméra vidéo (17) filme cette raie de lumière et transmet cette information à un calculateur (18) qui élabore des informations de commande (19) pour le dispositif de réception (11).

3. Dispositif selon la revendication 2, caractérisé en ce qu'on prévoit, dans la région de l'extrémité de la dernière cascade, derrière ou devant le râteau situé le plus loin en amont ou en aval, dans le sens de la nappe se constituant sur un support (sens de la nappe), un dispositif de réception (11) enfermé dans une enveloppe, s'étendant sur la largeur de dispersion, pourvu d'ouvertures pouvant être fermées.

4. Dispositif selon la revendication 2, caractérisé en ce qu'on prévoit dans le dispositif de réception (11), un dispositif de transport (29).

5. Dispositif selon la revendication 2, caractérisé en ce qu'on prévoit au moins un cylindre de dispersion (9), sous la dernière cascade.

6. Dispositif selon l'une des revendications ci-dessus, caractérisé en ce que le dispositif de réception (11) est pourvu d'ouvertures pouvant être fermées, séparées l'une de l'autre par des traverses et en ce que celles-ci peuvent coulisser l'une par rapport à l'autre, perpendiculairement à la direction de la nappe, avec le râteau coopérant avec ce dispositif.

7. Dispositif selon la revendication 5, caractérisé en ce que les traverses forment des râteaux.

8. Dispositif selon la revendication 2 ou 3, caractérisé ce en que deux râteaux superposés et prévus au-dessus du dispositif de réception (11), peuvent coulisser l'un par rapport à l'autre, perpendiculairement à la direction de la nappe.

9. Dispositif selon une quelconque des revendications ci-dessus, caractérisé en ce que les raies de lumière sur la largeur de la nappe, filmées sur une longueur de nappe correspondant à la longueur d'une plaque, sont mémorisées dans le calculateur (18) et en ce qu'ensuite la surface de la plaque est représentée en couches de hauteur, sur un moniteur (21 ou 22).

## Claims

1. A method of controlling lateral distribution for a mat, in which a mixture of chips and air originating from a supply of chips is formed as a stream of chips which is deposited in the width of the mat on a base moved past below the supply of chips,
in which the stream of chips is first split up into two component streams, the direction of flow of one component stream extending in the direction of movement of the base, and the direction of flow of the other component stream extending in the opposite direction thereto,
in which each component stream is subsequently split up into further component streams, which again intermix, by means of rakes comprising bars and disposed in a cascade-like manner and obliquely to the vertical plane extending transversely to the direction of the mat, and
in which, according to a vertical distribution of the mat which is uniform or prescribed over the width of the mat, partial quantities may be removed from a further component stream at a plurality of removal points which are distributed across the width of the mat and disposed in one region laterally and at the bottom end of a cascade.

2. An apparatus for controlling a mat (16) from a supply in a width corresponding to the width of the mat onto a base (12) moved through below the supply, corresponding to a vertical distribution (14) of the mat predetermined in the mat transversely to the direction of the mat, having a rake-like splitting- up device (1) disposed between supply and mat base (12), and a distributing runway (3), characterised in that at least one pair of non-interdigitating rakes (5) sloping towards to one another is disposed below and beyond the distributing runway (3), that a further pair of non-interdigitating rakes (6, 7) sloping towards one another is disposed as the next cascade downstream beyond and below each rake of the pair of rakes (5), that an encased reception device (11) provided with closable apertures and extending across the width of scatter is provided in the region of the end of the last cascade beyond or in front of the rake located furthest upstream or downstream in the direction of the mat building up on a base (direction of the mat), and that a beam of light (15) emanating from a source of light (23) impinges on the mat (16) across its width transversely to the direction of advance (13), that a video camera (17) receives this line of light and passes this information to a computer (18) in which control information (19) for the reception device (11) is derived.

3. An apparatus as claimed in claim 2, characterised in that an encased reception device (11) provided with closable apertures and extending across the width of scatter is provided in the region of the end of the last cascade beyond or in front of the rake located furthest upstream or downstream in the direction of the mat building up on a base (direction of the mat).

4. An apparatus as claimed in claim 2, characterised in that a conveyor (29) is provided in the reception device (11).

5. An apparatus as claimed in claim 2, characterised in that at least one scattering roller (9) is provided below the last cascade.

6. An apparatus as claimed in one of the preceding claims, characterised in that the reception device (11) is provided with closable apertures separated from one another by bridges, and that the said apertures are displaceable relative to one another transversely to the direction of the mat with the rake cooperating with them.

7. An apparatus as claimed in claim 5, characterised in the bridges are in the form of rakes.

8. An apparatus as claimed in one of the claims 2, 3, characterised in that two rakes provided one above the other and above the reception device (11) are displaceable relative to one another transversely to the direction of the mat.

9. An apparatus as claimed in one of the preceding claims, characterised in that the lines of light across the width of the mat, and recorded across mat length corresponding to a board length, are stored in the computer (18), and the surface of the board is subsequently displayed in vertical layers on a monitor (21 or 22).
